# EUROPÄISCHE PATENTSCHRIFT

(11) **EP 2 640 533 B1**
(45) Veröffentlichungstag und Bekanntmachung des Hinweises auf die Patenterteilung: **01.04.2015**
(21) Anmeldenummer: 12712570.6
(22) Anmeldetag: 20.01.2012
(51) Int. Cl.: B21D 41/02, B23Q 3/06

(54) **HALTEVORRICHTUNG FÜR EIN BÖRDELGERÄT SOWIE BÖRDELGERÄT ZUM BÖRDELN VON ROHRENDEN**
HOLDING DEVICE FOR A FLANGING TOOL AND FLANGING TOOL FOR FLANGING PIPE ENDS
DISPOSITIF DE MAINTIEN POUR UN APPAREIL À ÉVASER ET APPAREIL À ÉVASER SERVANT À ÉVASER DES EXTRÉMITÉS DE TUBES

(30) Priorität: 09.02.2011 DE 102011000580
(43) Veröffentlichungstag der Anmeldung: 25.09.2013
(73) Patentinhaber: Rothenberger AG, 65779 Kelkheim (DE)
(72) Erfinder: BODE, Olaf, 65520 Bad Camberg (DE)
(74) Vertreter: Mill, Andreas
(86) Internationale Anmeldenummer: PCT/DE2012/100014
(87) Internationale Veröffentlichungsnummer: WO 2012/107030

(56) Entgegenhaltungen:
- DE-U1- 20 107 279
- US-A- 2 948 326
- US-A- 3 748 886
- US-A1- 2006 117 827

## Beschreibung

Die Erfindung betrifft eine Haltevorrichtung für ein Bördelgerät, welche zum Fixieren eines zu bördelnden Rohres dient gemäß dem Oberbegriff des Anspruchs 1. Die Erfindung betrifft ferner ein Bördelgerät zum Bördeln von Rohrenden.

### Technologischer Hintergrund und stand der Technik

Bördelgeräte zum Bördeln von Rohrenden führen ein Aufweiten des Endbereiches eines Rohres mittels Umformen durch. Die Bördelung des Endbereiches wird beispielsweise bei der Herstellung von lösbaren Rohrverbindungen in der Kältetechnik genutzt. Hierfür werden üblicherweise Kupferrohre mit einer speziellen Überwurfmutter versehen und anschließend das Rohrende gebördelt und damit ein Bördelflansch erzeugt. Durch die Überwurfmutter und den Bördelflansch kann das Rohr ohne zusätzliche Dichtungsmittel gegen ein Gegenelement verschraubt werden.

Die Bördelgeräte weisen üblicherweise eine Haltevorrichtung auf, mittels welcher das zu bördelnde Rohr aufgenommen und eingespannt wird. Gewöhnlich erfolgt im Zuge der Einspannung des zu bördelnden Rohres zusätzlich eine Ausrichtung gegenüber dem Bordölwerkzeug. Wenn das zu bördelnde Rohr in der Haltevorrichtung ausgerichtet und eingespannt vorliegt, wird anschließend das Bördelwerkzeug gegen das zu bördelnde Ende des Rohres bewegt und durch den Druck des Bördelwerkzeuges gegen das Rohrende ein Aufweiten vorgenommen. Die Haltevorrichtung und das Bördelwerkzeug werden üblicherweise von Hand betätigt.

Derartige Bördelwerkzeuge mit einer solchen Haltevorrichtung für das zu bördelnde Rohr sind aus der gattungsmäßigen DE 201 07 279 U1, der DE 23 58 202 A1 sowie der US 2 948 326 A bekannt.

### Aufgabenstellung

Der Erfindung liegt die Aufgabe zugrunde, eine Haltevorrichtung für ein Bördelgerät mit den eingangs genannten Merkmalen bereitzustellen, welches einfach zu bedienen ist, ein schnelles Einspannen des zu bördelnden Rohres ermöglicht und das zu bördelnde Rohr mit einfacher Handhabung in eine vorgegebene Bearbeitungsposition bringt. Ferner soll ein Bördelgerät zum Bördeln von Rohrenden bereitgestellt werden, welches für eine solche Haltevorrichtung geeignet ist.

### Erfindung und vorteilhafte Wirkungen

Diese Aufgabe wird mit einer Haltevorrichtung gelöst, welche die Merkmale des Anspruches 1 aufweist. Weiterhin wird zur Lösung der Aufgabe ein Bördelgerät zum Bördeln von Rohrenden mit den Merkmalen des Anspruches 15 vorgeschlagen.

Vorteilhafte Ausgestaltungen der Erfindung ergeben sich aus den Unteransprüchen, der nachfolgenden Beschreibung und den Figuren.

Eine erfindungsgemäße Haltevorrichtung für ein Bördelgerät, welche zum Fixieren eines zu bördelnden Rohres dient, weist zwei gegeneinander bewegbare Klemmteile auf, zwischen denen das zu bördelnde Rohr einklemmbar ist. Durch die Klemmteile kann das zu bördelnde Rohr in einer gewünschten Lage gehalten werden. Auch ist das Rohr mittels der Klemmteile soweit verklemmbar, dass das Rohr gegen die Kraft eines auf das Ende des Rohres wirkenden Bördelwerkzeuges festgehalten ist.

Die erfindungsgemäße Haltevorrichtung weist ferner einen Anschlag auf, gegen welchen das zu bördelnde Rohr mit seinem zu bördelnden Ende in Anlage bringbar ist. Durch den Anschlag ist das zu bördelnde Rohr in eine vorgegebene Bearbeitungsposition bringbar, in welcher der Bördelvorgang mittels eines Bördelwerkzeuges in optimaler Weise vorgenommen werden kann. Durch den Anschlag ist das zu bördelnde Rohr schnell und in einfacher Weise in die vorgegebene Bearbeitungsposition bringbar.

Die erfindungsgemäße Haltevorrichtung weist weiterhin einen Betätigungsmechanismus auf, mittels welchem die Klemmteile in Klemmposition gegen das zu bördelnde Rohr bringbar sind. Durch den Betätigungsmechanismus ist eine einfache und schnelle Bedienung der Haltevorrichtung erreicht, um das zu bördelnde Rohr zwischen den Klemmteilen einspannen zu können.

Nach der Erfindung ist es ferner vorgesehen, dass der Betätigungsmechanismus mit dem Anschlag gekoppelt ist, so dass durch Betätigung des Betätigungsmechanismus der Anschlag aus seiner Anlagestellung gegenüber dem zu bördelnden Rohr herausbringbar ist.

Durch diese Maßnahme ergibt sich eine einfache Handhabung der Haltevorrichtung, da mittels des einen Betätigungsmechanismus eine Betätigung von mehreren Bauteilen der Haltevorrichtung vorgenommen werden kann. Zum einen können mittels des Betätigungsmechanismus die Klemmteile in ihre Klemmposition gegenüber dem zu bördelnden Rohr gebracht werden. Zum anderen ist mittels des gleichen Betätigungsmechanismus der Anschlag aus seiner Anlagestellung gegenüber dem zu bördelnden Rohr herausbewegbar.

Durch die erfindungsgemäße Haltevorrichtung ist das zu bördelnde Rohr mit einfacher Handhabung in bedienerfreundliche Art und Weise schnell aufzunehmen und zu verklemmen, wobei zugleich eine schnelle Ausrichtung des zu bördelnden Rohres in eine vorgegebene Bearbeitungsposition mittels des Anschlages ermöglicht wird.

Nach einer Ausgeoteltung der Erfindung ist es vergesehen dass der Betätigungsmechanismus mit dem Anschlag derart gekoppelt ist, insbesondere mechanisch gekoppelt ist, dass durch Betätigung des Betätigungsmechanismus der Anschlag aus seiner Anlagestellung gegenüber dem zu bördelnden Rohr herausgebracht wird.

Der Anschlag wird dadurch selbsttätig aus seiner Anlagestellung vorzugsweise soweit herausbewegt, dass dann ein Bördelwerkzeug auf das zu bördelnde Ende des Rohres wirken kann, ohne dass der Anschlag den Umformvorgang stört.

Nach einer weiteren Ausgestaltung der Erfindung ist es vorgesehen, dass die Klemmteile eine Negativform für das zu bördelnde Ende des Rohres bilden, wobei in Klemmposition der Klemmteile der Zugang zur Negativform von dem Anschlag freigegeben ist. Hierdurch ist ein Umformen des zu bördelnden Rohres mittels eines gegen die Negativform wirkenden Bördelwerkzeuges ohne Störung durch den Anschlag ermöglicht.

Es bietet sich an, dass der Anschlag mit einem der Klemmteile wirkverbunden ist, insbesondere mechanisch gekoppelt ist, so dass bei einer Bewegung der Klemmteile gegeneinander der Anschlag sich zumindest teilweise mitbewegt. Hierdurch lässt sich in technisch einfacher Weise der Anschlag in seine Anlagestellung gegenüber dem zu bördelnden Rohr bringen und auch wieder herausbringen, so dass ein störungsfreies Bördeln mittels des Bördelwerkzeuges ermöglicht ist. Bevorzugt sollte der Anschlag mit einem der Klemmteile derart mechanisch gekoppelt sein, dass bei einer Bewegung der Klemmteile gegeneinander der Anschlag sich zumindest teilweise mitbewegt und aus der Anlagestellung gebracht wird.

Bevorzugt sollte durch die Bewegung des Anschlages aus der Anlagestellung der Zugang zu dem zu bördelnden Ende des Rohres, insbesondere der von den Klemmteilen gebildeten Negativform, von dem Anschlag freigegeben werden.

Durch die Kopplung der Bewegung des Anschlages mit einem der Klemmteile kann sichergestellt werden, dass beim Zusammenfahren der Klemmteile gegeneinander der Anschlag selbsttätig aus seiner Anlagestellung herausbewegt und zugleich beim Auseinanderfahren der Klemmteile voneinander weg der Anschlag wiederum in seine Anlagestellung gebracht wird. Der Anschlag befindet sich dadurch bei dem Vorgang des Einfädelns des zu bördelnden Rohres zwischen den Klemmteilen in der Position, um das Rohr gegen den Anschlag in Anlage zu bringen. Beim Bördeln des Endes des Rohres mittels des Bördelwerkzeuges ist der Anschlag aus seiner Anlagestellung in eine Endstellung herausbewegt, in welcher das Bördelwerkzeug freien Zugang zu dem Ende des Rohres hat.

Es bietet sich an, Anschlag und Klemmteil derart miteinander in ihrer Bewegung zu koppeln, dass der Anschlag die Anlageposition bzw. den Zugang zur Negativform erst dann freigibt, wenn das zu bördelnde Rohr durch die Klemmkraft der Klemmteile verliersicher in der Halteeinheit gehalten ist.

Nach einer bevorzugten Ausgestaltung der Erfindung ist es vorgesehen, dass eines der Klemmteile gegenüber einem gehäusefesten Abschnitt translatorisch bewegbar ist. Hierdurch lassen sich die Klemmteile in technisch besonders einfacher Weise gegeneinander in Klemmposition gegenüber dem zu bördelnden Rohr bringen, indem das eine Klemmteil gegen das andere Klemmteil translatorisch bewegt wird.

Bevorzugt ist das translatorisch bewegbare Klemmteil an dem gehäusefesten Abschnitt zwangsgeführt. Dadurch ist eine sichere Bewegung des einen Klemmteiles in Richtung gegen das andere Klemmteil auf einer vorgegebenen und gewollten Bewegungsbahn erreicht, so dass nach dem Einfädeln des zu bördelnden Rohres in einem Zwischenraum zwischen den voneinander weg gebrachten Klemmteilen die Klemmteile in sicherer Art und Weise gegeneinander in Klemmposition gegenüber dem zu bördelnden Rohr gebracht werden können.

Bevorzugt ist die Zwangsführung durch eine Kulissenführung realisiert, welche durch den gehäusefesten Abschnitt und das daran bewegbare Klemmteil, gegebenenfalls unter Zwischenschaltung weiterer Bauteile der Haltevorrichtung, gebildet ist.

Es bietet sich an, dass der Anschlag schwenkbar gelagert ist. Dadurch ist auf besonders einfache Art und Weise der Anschlag in seine Anlagestellung einbringbar und aus der Anlagestellung auch wieder herausbringbar. Es bietet sich ferner an, dass der Anschlag an dem einen Klemmteil schwenkbar gelagert ist, welches gegen das andere Klemmteil bewegbar, insbesondere translatorisch bewegbwar, ausgebildet ist.

Nach einer weiteren Ausgestaltung der Erfindung ist es vorgesehen, dass der Betätigungsmechanismus ein handbetätigbares Betätigungselement aufweist, welches auf wenigstens eines der Klemmteile und/oder den Anschlag wirkt. Hierdurch ist das eine Klemmteil bzw. der Anschlag auf technisch einfache Weise bewegbar.

Es kann vorgesehen sein, dass der Anschlag und wenigstens eines der Klemmteile über wenigstens ein Zwischenglied mit dem Betätigungselement zusammenwirken.

Es kann ferner vorgesehen sein, dass der Anschlag und wenigstens eines der Klemmteile über ein gemeinsames Zwischenglied mit dem Betätigungselement zusammenwirken. Durch das gemeinsame Zwischenglied ist auf technisch einfache Weise eine Koppelung der Bewegung von Anschlag und des einen Klemmteiles realisiert.

Sofern ein Zwischenglied vorgesehen ist, bietet es sich an, dass das Zwischenglied gegenüber einem gehäusefesten Abschnitt translatorisch bewegbar ist, insbesondere an dem gehäusefesten Abschnitt zwangsgeführt ist. Eine derartige Zwangsführung kann eine Kulissenführung sein, welche beispielsweise durch den gehäusefesten Abschnitt und das Zwischenglied gebildet ist. Durch die Bewegbarkeit des Zwischengliedes entlang einer zwangsgeführten vorgegebenen Bewegungsbahn ist eine sichere Funktionsweise des Betätigungsmechanismus gewährleistet.

Eine sichere Funktionsweise des Betätigungsmechanismus kann dadurch gewährleistet werden, dass das Betätigungselement auf das wenigstens eine Zwischenglied drückt, durch welches eines der Klemmteile gegen das andere Klemmteile und/oder durch welches der Anschlag bewegbar ist bzw. bewegt wird.

Sofern die Haltevorrichtung mit einem Zwischenglied der vorstehend beschriebenen Art ausgestattet ist, bietet es sich an, dass der Anschlag an dem Zwischenglied schwenkbar gelagert ist. Dadurch ist eine Kopplung der Bewegung des Zwischengliedes und des Anschlages in technisch einfacher Weise realisiert, indem bei einer translatorischen Bewegung des Zwischengliedes es zu einer Schwenkbewegung des Anschlages kommt.

Nach einer Ausgestaltung der Erfindung ist es vorgesehen, dass die Klemmteile drehbeweglich ausgebildet sind. Hierdurch können in den Klemmteilen jeweils mehrere Aufnahmen vorgesehen sein, um Rohre unterschiedlicher Durchmesser darin aufnehmen zu können. Die Klemmteile werden dazu soweit verdreht, dass die jeweiligen Aufnahmen der Klemmteile einander zugewandt sind und bei einem Gegeneinander bewegen der Klemmteile das zu bördelnde Rohr von den beiden Aufnahmen der beiden Klemmteile umfasst ist und eine Verklemmung bewirken. Die Aufnahmen können beispielsweise an ihrem einen Ende eine Matrize für den mittels eines Bördelwerkzeuges vorzunehmenden Bördelvorgang bilden.

Es bietet sich an, dass eines der drehbeweglichen Klemmteile an dem Zwischenglied drehbar gelagert ist. Dadurch ist auf technische einfache Weise die Drehbeweglichkeit des einen Klemmteiles realisiert, welches zum Verklemmen des zu bördelnden Rohres gegen das andere Klemmteil zu bewegen ist. Durch das Zwischenglied ist die Verschiebebewegung des einen Klemmteiles gegen das andere Klemmteil gewährleistet. Indem das Klemmteil an dem Zwischenglied drehbar gelagert ist, kann das Klemmteil zusätzlich drehbewegt werden.

Mit Vorteil ist es vorgesehen, dass das eine der Klemmteile an dem Zwischenglied drehbar gelagert und zusätzlich der Anschlag an dem Zwischenglied schwenkbar gelagert ist. Dadurch kommt dem Zwischenglied eine Mehrfachfunktion zu. Durch die Verschiebebewegung des Zwischengliedes wird das eine Klemmteil gegenüber dem anderen Klemmteil bewegt und zusätzlich kann ein Verschwenken des Anschlages erfolgen bzw. wird der Anschlag von seiner Anlagestellung weg verschwenkt.

Es bietet sich an, dass die Drehachse des einen Klemmteiles mit der Schwenkachse des Anschlages zusammenfällt. Dadurch ist mittels einer einzigen Achse die Drehbeweglichkeit von Klemmteil und Anschlag ermöglicht. Die Funktionsweise des Betätigungsmechanismus ist dadurch bereits mit wenigen Bauteilen der Haltevorrichtung realisiert.

Mit Vorteil ist der Anschlag gegenüber einem gehäusefesten Abschnitt in seiner Bewegung zwangsgeführt. Dadurch kann sicher vermieden werden, dass der Anschlag bei Verlassen seiner Anlagestellung gegenüber dem zu bördelnden Rohr in einer Position verbleibt, in welcher der Anschlag den Zugang des Bördelwerkzeuges zu dem zu bördelnden Ende des Rohres versperren würde. Durch die Zwangsführung des Anschlages kann der Anschlag in seiner Bewegung in der Weise geführt werden, dass der Zugang zu dem Ende des zu bördelnden Rohres bzw. der von den Klemmteilen gebildeten Bördelmatrize sicher freigegeben ist.

Die Zwangsführung des Anschlages gegenüber einem gehäusefesten Abschnitt kann beispielsweise durch eine Kulissenführung realisiert sein. Dazu kann es vorgesehen sein, dass der Anschlag einen länglichen Schlitz, Langloch oder dergleichen längliche Materialausnehmung aufweist, durch welchen der Anschlag an einem die Drehachse des einen Klemmteiles bildenden Halteelement, wie beispielsweise Haltebolzen, geführt ist. Eine derartige Kulissenführung ist in technisch einfacher Weise realisierbar.

Nach einer vorteilhaften Ausgestaltung der Erfindung ist es vorgesehen, dass das Betätigungselement an dem Gehäuse der Haltevorrichtung schwenkbar gelagert ist. Hierdurch ist das Betätigungselement durch einen Bediener durch einfaches Verschwenken betätigbar und damit in einfacher Weise der Betätigungsmechanismus aktivierbar.

Eine mögliche Ausgestaltung der Erfindung sieht vor, dass das Betätigungselement als Exzenterhebel ausgebildet ist, durch welchen bei Verschwenken von einer Ausgangsstellung in eine erste Stellung die Klemmteile gegeneinander in eine das zu bördelnde Rohr verliersicher haltende Position gebracht sind.

Ergänzend oder alternativ kann der als Exzenterhebel ausgebildete Betätigungselement bei Verschwenken von der ersten Stellung in eine zweite Stellung die Klemmteile gegeneinander in eine das zu bördelnde Rohr gegen die Kraft des Bördelwerkzeuges haltende Position bringen.

Der Exzenterhebel weist bevorzugt einen Exzenter auf, der durch einen Hebel händisch betätigt wird. Der Exzenterhebel ermöglicht dadurch ein Schnellspannen der Klemmteile gegeneinander, vorzugsweise in zwei Stufen. In einer ersten Stufe wird der Exzenterhebel in die erste Stellung verschwenkt und dadurch das zu bördelnde Rohr in der Haltevorrichtung gehalten. Durch Weiterschwenken des Exzenterhebels wird der Spannvorgang weiter vollzogen, so dass im Zuge des weiteren Verschwenkens die zweite Position des Exzenterhebels erreicht wird, in welcher das zu bördelnde Rohr zwischen den Klemmteilen so stark verklemmt ist, dass das Rohr selbst bei wirkender Kraft des Bördelwerkzeuges in der fixierten Position festgehalten bleibt.

Der Ezenterhebel kann auch derart ausgelegt sein, dass bereits in der ersten Stellung das zu bördelnde Rohr soweit fixiert ist, das das Rohr auch gegen die Kraft des Bördelwerkzeuges zwischen den Klemmteilen gehalten bleibt.

Bevorzugt ist der Exzenterhebel in der zweiten Position über den Druckpunkt hinausgeschwenkt, vorzugsweise mechanisch angeschlagen. Dadurch ist eine Selbsthemmung des Exzenterhebels realisiert, so dass in der zweiten Position der Exzenterhebel nicht mehr von selbst geöffnet werden kann. Dazu bedarf es dann einer entsprechenden gegenwirkenden Betätigungskraft durch den Bediener der Haltevorrichtung.

Nach einer bevorzugten Ausgestaltung der Erfindung ist es vorgesehen, dass das Betätigungselement ein Griffteil aufweist, welches gegen ein Griffteil des Gehäuses der Haltevorrichtung verschwenkbar ist. Hierdurch ist die Haltevorrichtung durch einen Bediener in besonders einfacher Weise betätigbar. Auch kann die Haltevorrichtung von dem Bediener in einfacher Weise in einer einzigen Hand gehalten werden. Es ist dadurch eine Einhandbetätigung des Betätigungsmechanismus ermöglicht.

Begünstigt ist eine Einhandbetätigung der Haltevorrichtung dadurch, dass nach einer Ausgestaltung der Erfindung die Griffteile in Art der Griffteile einer Zange zueinander angeordnet und ausgebildet sind. Durch Zusammendrücken der Griffteile gegeneinander kann dann das Betätigungselement betätigt werden und die Klemmteile gegeneinander in Klemmposition bezüglich des zu bördelnden Rohres gebracht werden und vorzugsweise zusätzlich der Anschlag aus seiner Anlagestellung gegenüber dem zu bördelnden Ende des Rohres gebracht werden.

Nach einem weiteren Aspekt betrifft die Erfindung ein Bördelgerät zum Bördeln von Rohrenden, welche eine Haltevorrichtung der vorstehend beschriebenen Art aufweist.

Die Erfindung ermöglicht eine Kombination der Funktionen Halten, Klemmen sowie Einschwenken bzw. Ausschwenken eines Anschlages für das zu bördelnde Rohr mittels einem gemeinsamen Betätigungsmechanismus. Durch die Erfindung ist der Betätigungsmechanismus von einem Bediener mit einer einzigen Hand betätigbar. Dadurch ist ein Halten, Klemmen und Ausrichten des zu bördelnden Rohres in kürzester Zeit besonders bedienerfreundlich ausführbar, so dass sich insgesamt eine besonders einfache Handhabung der Haltevorrichtung und damit des gesamten Bördelgerätes ergibt.

### Ausführungsbeispiel

Weitere Ziele, Vorteile, vorteilhafte Merkmale und Anwendungsmöglichkeiten der vorliegenden Erfindung ergeben sich aus der nachfolgenden Beschreibung eines Ausführungsbeispieles anhand der Zeichnung.

Es zeigen:
- Fig. 1: eine mögliche Ausführungsform eines Bördelgerätes zum Bördeln von Rohrenden mit einer möglichen Ausführungsform einer Haltevorrichtung zum Halten des zu bördelnden Rohres in perspektivischer Ansicht.
- Fig. 2A und Fig. 2B: die Haltevorrichtung gemäß der Figur 1 in geöffnetem Zustand in perspektivischer Ansicht ohne Teilschnitt (Fig. 2A) und mit Teilschnitt (Fig. 2B) des Gehäuses der Haltevorrichtung und
- Fig. 3A und Fig. 3B: die Haltevorrichtung gemäß der Figur 1 in geschlossenem Zustand in perspektivischer Ansicht ohne Teilschnitt (Fig. 3A) und mit Teilschnitt (Fig. 3B) des Gehäuses der Haltevorrichtung.

Figur 1 zeigt - in schematischer Darstellung - eine mögliche Ausführungsform eines Bördelgerätes 100 zum Bördeln von Rohrenden. Das Bördelgerät 100 ist dazu geeignet, Rohre bis zu einer Wandstärke von etwa 2,0 mm, vorzugsweise Rohre bis zu einer Wandstärke von etwa 1,0 mm zu bördeln. Die Rohre können Präzisionsrohre sein, welche beispielsweise aus Kupfer, Messing, Aluminium oder Stahl bestehen. Auch sind Rohre aus einer Legierung mit Kuper, Messing, Aluminium oder einer sonstigen Stahllegierung denkbar. Das Bördelgerät 100 kann zum Bördeln von Rohren für den Kälte- und/oder Automobilbereich eingesetzt werden. Im Automobilbereich bietet sich der Einsatz des Bördelgerätes 100 zum Bördeln von Bremsleitungen an.

Das Bördelgerät 100 weist eine Haltevorrichtung 1 zum Halten eines zu bördelnden Rohres und eine Bördeleinheit 200 auf. Die Bördeleinheit 200 hat ein (in der Figur 1 nicht sichtbares) Bördelwerkzeug, welches durch Drehen einer Handhabe 210 in Richtung gegen das Ende eines in der Haltevorrichtung 1 eingespannten (in der Figur 1 nicht dargestellten) Rohres gedrückt wird und mittels Umformen das Ende des Rohres aufweitet. Durch die Drehbewegung der Handhabe 210 um ihre Drehachse 220 wird das Bördelwerkzeug zusätzlich zu der Vorschubbewegung in Richtung zu dem Ende des zu bördelnden Rohres in eine Rotationsbewegung um die Drehachse 220 gebracht. Das Bördelwerkzeug kann als Konus ausgebildet sein, dessen Mittelachse in einem Winkel zu der Drehachse 220 liegt, so dass durch die Verdrehung des Werkzeuges um die Drehachse 220 eine taumelnde Bewegung des Konus um die Drehachse 220 stattfindet. Bezüglich der Bördeleinheit 200 wird Bezug genommen auf die Anmeldung "Vorrichtung zum Bördeln von Rohrenden", welche von der Anmelderin am gleichen Tage wie die vorliegende Patentanmeldung eingereicht wurde und deren Inhalt hiermit in diese Anmeldung aufgenommen wird.

Die Haltevorrichtung 1 weist zwei gegeneinander bewegbare Klemmteile 2 und 3 auf, zwischen denen das (in der Figur 1 nicht dargestellte) zu bördelnde Rohr einklemmbar ist. Die Klemmteile 2 und 3 sind dazu mittels eines Betätigungsmechanismus in Klemmposition gegen das zu bördelnde Rohr bringbar. Der Betätigungsmechanismus weist ein Betätigungselement 5 auf, welches an dem Gehäuse 12 der Haltevorrichtung 1 verschwenkbar gelagert ist. An dem Gehäuse 12 ist ein Griffteil 15 angeordnet, insbesondere angeformt, durch welches die Haltevorrichtung 1 von einem Bediener in der Hand gehalten werden kann.

Das Betätigungselement 5 ist an dem Gehäuse 12 in der Weise verschwenkbar angeordnet, dass das Betätigungselement 5 mit einem daran angeordneten Griffteil 14 von einer Offenstellung in Richtung gegen das Griffteil 15 des Gehäuses 12 in eine Geschlossenstellung verschwenkbar ist. Das Griffteil 14 und das Griffteil 15 bilden bevorzugt eine Ausgestaltung und Anordnung in Art der Griffteile einer Zange, wobei die Griffteile 14 und 15 von einem Bediener in einer einzigen Hand gehalten werden können und durch Einhandbedienung das Griffteil 14 von der Offenstellung in Richtung zu dem Griffteil 15 in die Geschlossenstellung verschwenkbar ist.

Figuren 2A und 2B zeigen die Haltevorrichtung 1 in Alleinstellung mit einem zu bördelnden Rohr 300. Die Haltevorrichtung 1 ist in der Figur 2A in perspektivischer Ansicht ohne Teilschnitt und in der Figur 2B in perspektivischer Ansicht mit einem Teilschnitt durch das Gehäuse 12 dargestellt.

In den Figuren 2A und 2B ist das Betätigungselement 5 in der Offenstellung, d. h. von dem Griffteil 15 nach außen um die Schwenkachse 16 wegverschwenkt. In dieser Position sind die Klemmteile 2 und 3 voneinander wegverfahren, so dass zwischen den Klemmteilen 2 und 3 eine Aufnahme zum Einfädeln des zu bördelnden Rohres 300 gebildet ist.

Um die Klemmteile 2 und 3 voneinander wegverfahren zu können, ist das eine Klemmteil 3 gegenüber wenigstens einem Abschnitt 7' des Gehäuses 12 translatorisch verschiebbar ausgebildet. Das andere Klemmteil 2 ist vorzugsweise an einem Abschnitt 7 des Gehäuses 12 translatorisch unbewegbar gehalten. Die translatorische Bewegbarkeit des Klemmteiles 3 ist durch ein Zwischenglied 6 realisiert, welches an dem Abschnitt 7' des Gehäuses 12 zwangsgeführt ist und gegen welches das Betätigungselement 5 beim Verschwenken in Richtung gegen das Griffteil 15 gegendrückt.

Das Zwischenglied 6 ist vorzugsweise U-förmig ausgebildet und umgreift das Klemmteil 3 mit seinen beiden Schenkeln, wobei der die Schenkel verbindende Bodenabschnitt des Zwischengliedes 6 dem Betätigungselement 5 zugewandt ist. Bei Betätigung des Betätigungselementes 5 drückt das Betätigungselement 5 gegen den Bodenabschnitt des Zwischengliedes 6, beispielsweise mittels eines drehbar gelagerten Rollelements.

Das Zwischenglied 6 ist in einer Nut an wenigstens einer Wandung des Gehäuses 12, vorzugsweise dem Abschnitt 7' des Gehäuses 12, zwangsgeführt, wobei der Schenkel des Zwischengliedes 6 und die Nut des Gehäuses 12 eine Kulissenführung bilden. Das Zwischenglied 6 kann dazu mit seinem wenigstens einen Schenkel in der Nut des Gehäuses 12 geradlinig verschiebbar sein.

Wie aus den Figuren 2A und 2B ersichtlich ist, weist die Haltevorrichtung 1 einen Anschlag 4 auf, gegen welchen das zu bördelnde Rohr 300 mit seinem zu bördelnden Ende in Anlage bringbar ist. In der geöffneten Stellung des Betätigungselementes 5 der Haltevorrichtung 1 ragt der Anschlag 4 zumindest teilweise in den Zwischenraum zwischen den Klemmteilen 2 und 3 hinein, in welchen das zu bördelnde Rohr 300 einzufädeln ist. Bevorzugt ragt der Anschlag 4 von dem translatorisch unbewegbaren Klemmteil 2 aus in den Zwischenraum.

Der Anschlag 4 ist an dem Zwischenglied 6 um die Schwenkachse 9 schwenkbar gelagert. Vorzugsweise ist der Anschlag 4 gegenüber dem Gehäuse 12 zwangsgeführt, so dass bei einer translatorischen Bewegung des Zwischengliedes 6 in Richtung zu dem Klemmteil 2 der Anschlag 4 eine Schwenkbewegung nach außen vollzieht.

Vorzugsweise weist dazu der Anschlag 4 eine längliche Nut 10 auf, durch welche der Anschlag 4 an einem gehäusefesten Teil, insbesondere einem Halteelement 11, wie beispielsweise einem Haltebolzen, verschiebbar ist.

Vorzugsweise ist das Klemmteil 2 drehbeweglich ausgebildet und das Halteelement 11 bildet die Drehachse 8 für das Klemmteil 2. Vorzugsweise ist ferner das Klemmteil 3 drehbeweglich ausgebildet, wobei die Drehachse durch ein an dem Zwischenglied 6 gelagertes Halteelement 18 gebildet ist. Vorzugsweise bildet die Drehachse des Klemmteiles 3 zugleich die Schwenkachse 9 für den Anschlag 4.

Das Klemmteil 2 weist mehrere über den Umfang verteilt angeordnete Aufnahmen 19 auf, welche vorzugsweise durch im Wesentlichen halbkreisförmige Materialausnehmungen in das Klemmteil 2 unterschiedlicher Durchmesser gebildet sind.

Vorzugsweise weist auch das Klemmteil 3 mehrere über den Umfang verteilt angeordnete Aufnahmen 19 ' auf, welche vorzugsweise durch im Wesentlichen halbkreisförmige Materialausnehmungen unterschiedlicher Durchmesser gebildet sind. Das Rohr 300 wird von der passenden Aufnahme 19 des Klemmteiles 2 und der passenden Aufnahmen 19' des Klemmteiles 3 umgriffen und in der Klemmposition der Klemmteile 2 und 3 gehalten.

Die Aufnahmen 19, 19' weisen an ihrer der Bördeleinheit 200 zugewandten Seite bzw. der Bördeleinheit 200 zugewandten Ende eine umlaufende Aufweitung auf, durch welche eine Matrize gebildet ist, wenn die zueinander passenden Aufnahmen 19, 19' das Rohr 300 umgreifen.

In den Figuren 2A und 2B ist das Rohr 300 bereits in den Zwischenraum zwischen den voneinander wegbewegten Klemmteilen 2 und 3 eingefädelt und mit seiner Stirnseite in Anlage gegen den Anschlag 4 gebracht. Bevorzugt befindet sich das Rohr 300 in der eingefädelten Position mit seiner Umfangswandung in Anlage gegen das translatorisch nicht bewegbare Klemmteil 2, wie es aus den Figuren 2A und 2B ersichtlich ist. Das Rohr 300 ist in der eingefädelten Position noch nicht zwischen den Klemmteilen 2 und 3 gehalten. Hierzu ist das Klemmteil 3 erst in Richtung gegen das Klemmteil 2 zu bewegen und in Klemmposition zu bringen.

Figuren 3A und 3B zeigen die Haltevorrichtung 1 im geschlossenen Zustand, bei dem das Betätigungselement 5 in Richtung gegen das Griffteil 15 verschwenkt ist. In dem geschlossenen Zustand ist das Zwischenglied 6 mit dem daran angeordneten Klemmteil 3 in Richtung gegen das Klemmteil 2 verschoben, so dass das Rohr 300 in einer von den Klemmteilen 2 und 3 gebildeten Aufnahme 20 fixiert ist. Die Aufnahme 20 ist an ihrem der (in den Figuren 3A und 3B nicht dargestellten) Bördeleinheit 200 zugewandten Ende aufgeweitet und bildet eine Matrize 21 für den durch die Bördeleinheit zu erzeugenden Bördel am Ende des Rohres 300.

Der Anschlag 4 ist durch das Verschieben des Zwischengliedes 6 in Richtung zu dem Klemmelement 2 mit seiner Nut 10 an dem Halteelement 11 zwangsgeführt nach außen verschwenkt, so dass in der geschlossenen Stellung des Betätigungselementes 5 der Zugang zu dem zu bördelnden Ende des Rohres 300 bzw. dem Zugang zu der Matrize 21 für das (in den Figuren 3A und 3B nicht dargestellte) Bördelwerkzeug freigegeben ist.

Vorzugsweise weist der Anschlag 4 die Umfangskontur der Matrize 21 auf, insbesondere ist der Anschlag 4 zumindest über einen Abschnitt in Art eines Kreises oder Kreissegmentes ausgebildet, so dass bereits bei einer geringfügigen Verschwenkbewegung des Anschlages 4 nach außen der Zugang zu der Matrize 21 bzw. dem Ende des zu bördelnden Rohres freigelegt ist.

Bei der Ausführungsform der Haltevorrichtung 1 gemäß der Figuren 1 bis 3B ist das Betätigungselement 5 als Exzenterhebel ausgebildet, wobei der Hebel des Exzenterhebels durch das Griffteil 14 gebildet ist. Durch Betätigen des Betätigungselementes 5 von dem offenen Zustand in Richtung zu dem geschlossenen Zustand der Haltevorrichtung 1 gelangt das an dem einen Ende des Exzenterhebels angeordnete Rollelement 17 in Anlage gegen das Zwischenglied 6 und drückt das Zwischenglied 6 in Richtung gegen das Klemmteil 2. Das zu bördelnde Rohr 300 wird dadurch zwischen den Klemmteilen 2 und 3 soweit verklemmt, dass das Rohr zumindest verliersicher in der eingefädelten Position gehalten wird. Durch weiteres Verschwenken des Betätigungselementes 5 in Richtung zu dem Griffteil 15 gelangt das Rollelement 17 in eine Position, in welcher das Rollelement 17 etwas über dem die Schwenkachse 16 des Betätigungselementes 5 hinausgeschwenkt ist und dadurch das Betätigungselement 5 eine Arretierposition erreicht, in welcher eine Selbsthemmung des Betätigungselements 5 gegen Öffnen erreicht ist (Fig. 3A und 3B). In dieser Position ist durch das Betätigungselement 5 ein so starker Anpressdruck über das Zwischenglied 6 auf das Klemmteil 3 übertragen, dass das Rohr 300 zwischen den Klemmteilen 2 und 3 eine solche Klemmung gebracht ist, dass das Rohr 300 gegen die Kraft des Bördelwerkzeuges fixiert ist.

Das als Exzenterhebel ausgebildete Betätigungselement 5 ist vorzugsweise an seinem Exzenterabschnitt derart ausgebildet, dass der Exzenterabschnitt in der geschlossenen Stellung des Betätigungselements in Anlage gegen das Gehäuse 12 der Haltevorrichtung 1 in Wirkstellung tritt. Vorzugsweise liegen in dieser Position die Griffteile 14 und 15 im Wesentlichen parallel zueinander gegenüber.

### Bezugszeichenliste

- 1: Haltevorrichtung
- 2: Klemmteil
- 3: Klemmteil
- 4: Anschlag
- 5: Betätigungselement, Exzenterhebel
- 6: Zwischenglied
- 7: gehäusefester Abschnitt
- 7': gehäusefester Abschnitt
- 8: Drehachse
- 9: Schwenkachse
- 10: Nut
- 11: Halteelement
- 12: Gehäuse
- 14: Griffteil
- 15: Griffteil
- 16: Schwenkachse
- 17: Rollelement
- 18: Halteelement
- 19: Aufnahme
- 19': Aufnahme
- 20: Aufnahme
- 21: Matrize

- 100: Bordelgerät
- 200: Bördeleinheit
- 210: Handhabe
- 220: Drehachse
- 300: zu bördelndes Rohr

## Patentansprüche

1. Haltevorrichtung (1) für ein Bördelgerät (100), welche zum Fixieren eines zu bördelnden Rohres dient, mit zwei gegeneinander bewegbaren Klemmteilen (2, 3), zwischen denen das zu bördelnde Rohr einklemmbar ist, einem Anschlag (4), gegen welchen das zu bördelnde Rohr mit seinem zu bördelnden Ende in Anlage bringbar ist, und mit einem Betätigungsmechanismus, mittels welchem die Klemmteile (2, 3) in Klemmpositionen gegen das zu bördelnde Rohr bringbar sind, **dadurch gekennzeichnet,** dass der Betätigungsmechanismus mit dem Anschlag (4) gekoppelt ist, so dass durch Betätigung des Betätigungsmechanismus der Anschlag (4) aus seiner Anlagestellung gegenüber dem zu bördelnden Rohr herausbringbar ist.

2. Haltevorrichtung nach Anspruch 1, **dadurch gekennzeichnet, dass** die Klemmteile (2, 3) eine Negativform für das zu bördelnde Ende des Rohres bilden, wobei in Klemmposition der Klemmteile (2, 3) der Zugang zur Negativform von dem Anschlag (4) freigegeben ist.

3. Haltevorrichtung nach Anspruch 1 oder 2, **dadurch gekennzeichnet, dass** der Anschlag (4) mit einem der Klemmteile (2, 3) wirkverbunden ist, so dass bei einer Bewegung der Klemmteile (2, 3) gegeneinander der Anschlag (4) sich zumindest teilweise mitbewegt.

4. Haltevorrichtung nach einem der vorhergehenden Ansprüche, **dadurch gekennzeichnet, dass** eines der Klemmteile (2, 3) gegenüber einem gehäusefesten Abschnitt (7') translatorisch bewegbar ist, insbesondere an dem gehäusefesten Abschnitt (7') zwangsgeführt ist, und der Anschlag (4) an dem einen Klemmteil (3) schwenkbar gelagert ist.

5. Haltevorrichtung nach einem der vorhergehenden Ansprüche, **dadurch gekennzeichnet, dass** der Betätigungsmechanismus ein handbetätigbares Betätigungselement (5) aufweist, welches auf wenigstens eines der Klemmteile (2, 3) und/oder den Anschlag (4) wirkt.

6. Haltevorrichtung nach Anspruch 5, **dadurch gekennzeichnet, dass** der Anschlag (4) und wenigstens eines der Klemmteile (2, 3) über wenigstens ein Zwischenglied, insbesondere ein gemeinsames Zwischenglied (6), mit dem Betätigungselement (5) zusammenwirken.

7. Haltevorrichtung nach Anspruch 5 oder 6, **dadurch gekennzeichnet, dass** das Zwischenglied (6) gegenüber einem gehäusefesten Abschnitt (7') translatorisch bewegbar ist, insbesondere an dem gehäusefesten Abschnitt (7') zwangsgeführt ist, und der Anschlag (4) an dem Zwischenglied (6) schwenkbar gelagert ist.

8. Haltevorrichtung nach einem der vorhergehenden Ansprüche, **dadurch gekennzeichnet, dass** die Klemmteile (2, 3) drehbeweglich ausgebildet sind und eines der Klemmteile (2, 3) an dem Zwischenglied (6) drehbar gelagert ist, insbesondere die Drehachse des einen Klemmteiles (3) mit der Schwenkachse (9) des Anschlages (4) zusammenfällt.

9. Haltevorrichtung nach einem der vorhergehenden Ansprüche, **dadurch gekennzeichnet, dass** der Anschlag (4) gegenüber einem gehäusefesten Abschnitt in seiner Bewegung zwangsgeführt ist.

10. Haltevorrichtung nach Anspruch 9, **dadurch gekennzeichnet, dass** der Anschlag (4) einen länglichen Schlitz (10), ein Langloch oder dergleichen längliche Materialausnehmung aufweist, durch welche der Anschlag (4) an einem die Drehachse (8) des einen Klemmteiles (2) bildenden Haltebolzen (11) geführt ist.

11. Haltevorrichtung nach einem der Ansprüche 5 bis 10, **dadurch gekennzeichnet, dass** das Betätigungselement (5) an dem Gehäuse (12) der Haltevorrichtung (1) schwenkbar gelagert ist.

12. Haltevorrichtung nach Anspruch 11, **dadurch gekennzeichnet, dass** das Betätigungselement (5) als Exzenterhebel ausgebildet ist, durch welchen bei Verschwenken von einer Ausgangsstellung in eine erste Stellung die Klemmteile (2, 3) gegeneinander in eine das zu bördelnde Rohr verliersicher haltende Position gebracht sind.

13. Haltevorrichtung nach Anspruch 12, **dadurch gekennzeichnet, dass** das als Exzenterhebel ausgebildete Betätigungselement (5) bei Verschwenken von der ersten Stellung in eine zweite Stellung die Klemmteile (2, 3) gegeneinander in eine das zu bördelnde Rohr gegen die Kraft eines Bördelwerkzeuges haltende Position bringt.

14. Haltevorrichtung nach einem der Ansprüche 5 bis 13, **dadurch gekennzeichnet, dass** das Betätigungselement (5) ein Griffteil (14) aufweist, welches gegen ein Griffteil (15) des Gehäuses der Haltevorrichtung (1) verschwenkbar ist.

15. Bördelgerät (100) zum Bördeln von Rohrenden mit einer Haltevorrichtung (1) nach einem der vorhergehenden Ansprüche.

## Claims

1. A holding fixture (1) for a flanging device (100) for fixing in place a pipe to be flanged, having two clamping pieces (2, 3) displaceable relative to each other, between which the pipe to be flanged can be clamped, a stop (4) against which the end to be flanged of the pipe to be flanged can be placed, and having an actuating mechanism by means of which the clamping parts (2, 3) can be brought into clamping positions against the pipe to be flanged, **characterized in that** the actuating mechanism is coupled to the stop (4) so that the stop can be brought out of the contact position relative to the pipe to be flanged by actuating the actuating mechanism.

2. The holding fixture according to claim1, **characterized in that** the clamping parts (2, 3) form a negative shape for the pipe end to be flanged, wherein access to the negative shape is enabled by the stop (4) in the clamping position of the clamping parts (2, 3).

3. The holding fixture according to claim 1 or 2, **characterized in that** the stop (4) is operationally connected to one of the clamping parts (2, 3), so that when the clamping parts (2, 3) move relative to each other, the stop (4) moves at least partially as well.

4. The holding fixture according to any one of the preceding claims, **characterized in that** one of the clamping parts (2, 3) is translationally displaceable relative to a segment (7') fixed to a housing, particularly positively guided on the segment (7') fixed to a housing, and the stop (4) is pivotally supported on the one clamping part (3).

5. The holding fixture according to any one of the preceding claims, **characterized in that** the actuating mechanism comprises a manually actuated actuating element (5) acting on at least one of the clamping parts (2, 3) and/or the stop (4).

6. The holding fixture according to claim 5, **characterized in that** the stop (4) and at least one of the clamping parts (2, 3) interacts with the actuating element (5) by means of at least one intermediate link, particularly a common intermediate link (6).

7. The holding fixture according to claim 5 or 6, **characterized in that** the intermediate link (6) is translationally displaceable relative to a segment (7') fixed to a housing, particularly positively guided on the segment (7') fixed to a housing, and that the stop (4) is pivotally supported on the intermediate link (6).

8. The holding fixture according to any one of the preceding claims, **characterized in that** the clamping parts (2, 3) are implemented for rotating and one of the clamping parts (2, 3) is rotationally supported on the intermediate link (6), and particularly the axis of rotation of the one clamping part (3) coincides with the pivot axis (9) of the stop (4).

9. The holding fixture according to any one of the preceding claims, **characterized in that** the motion of the stop (4) is positively guided relative to a segment fixed to a housing.

10. The holding fixture according to claim 9, **characterized in that** the stop (4) comprises an elongated slit (10), an elongated hole or a similar elongated material opening, by which the stop (4) is guided on a holding bolt (11) forming the axis of rotation (8) of the one clamping part (2).

11. The holding fixture according to any one of the claims 5 through 10, **characterized in that** the actuating element (5) is pivotally supported on the housing (12) of the holding fixture (1).

12. The holding fixture according to claim 11, **characterized in that** the actuating element (5) is implemented as an eccentric lever, by means of which the clamping parts (2, 3) are brought into a position relative to each other for securely holding the pipe to be flanged when pivoted from an initial position into a first position.

13. The holding fixture according to claim 12, **characterized in that** the actuating element (5) implemented as an eccentric lever brings the clamping parts (2, 3) into a position relative to each other holding the pipe to be flanged against the force of a flanging tool when pivoted from the first position into a second position.

14. The holding fixture according to any one of the claims 5 through 13, **characterized in that** the actuating element (5) comprises a handle part (14) that can be pivoted against a handle part (15) of the housing of the holding fixture (1).

15. A flanging device (100) for flanging pipe ends having a holding fixture (1) according to any one of the preceding claims.

## Revendications

1. Dispositif de retenue (1) pour un appareil à évaser (100), qui sert à fixer un tube devant être évasé, avec deux pièces de blocage (2, 3) pouvant être déplacées l'une vers l'autre, entre lesquelles peut être bloqué le tube devant être évasé, un butoir (4), auquel le tube devant être évasé peut être mis en appui par son extrémité devant être évasée, et avec un mécanisme d'actionnement, à l'aide duquel les pièces de blocage (2, 3) peuvent être manoeuvrées à des positions de blocage contre le tube devant être évasé, **caractérisé en ce que** le mécanisme d'actionnement est couplé au butoir (4), de sorte que par l'actionnement du mécanisme d'actionnement, le butoir (4) peut être écarté de sa position d'appui contre le tube devant être évasé.

2. Dispositif de retenue selon la revendication 1, **caractérisé en ce que** les pièces de blocage (2, 3) constituent une forme négative pour l'extrémité de tube devant être évasée, sachant qu'à la position de blocage des pièces de blocage (2, 3), l'accès à la forme négative est libéré par le butoir (4).

3. Dispositif de retenue selon la revendication 1 ou 2, **caractérisé en ce que** le butoir (4) est fonctionnellement relié à l'une des pièces de blocage (2, 3), de sorte qu'en cas de mouvement des pièces de blocage (2, 3) l'une vers l'autre, le butoir (4) se déplace simultanément au moins partiellement.

4. Dispositif de retenue selon l'une des revendications précédentes, **caractérisé en ce que** l'une des pièces de blocage (2, 3) est déplaçable en translation par rapport à une section (7') solidaire du boîtier, en particulier guidé à la section (7') solidaire du boîtier, et le butoir (4) est fixé sur palier pivotant sur ladite pièce de blocage (3).

5. Dispositif de retenue selon l'une des revendications précédentes, **caractérisé en ce que** le mécanisme d'actionnement présente un élément d'actionnement (5) actionnable à la main, qui agit sur au moins l'une des pièces de blocage (2, 3) et/ou le butoir (4).

6. Dispositif de retenue selon la revendication 5, **caractérisé en ce que** le butoir (4) et au moins l'une des pièces de blocage (2, 3) coopèrent avec l'élément d'actionnement (5) via au moins un maillon intermédiaire, en particulier un maillon intermédiaire commun (6).

7. Dispositif de retenue selon l'une des revendications 5 ou 6, **caractérisé en ce que** le maillon intermédiaire (6) est déplaçable en translation par rapport à une section (7') solidaire du boîtier, en particulier guidé à la section (7') solidaire du boîtier, et le butoir (4) est fixé sur palier pivotant sur le maillon intermédiaire (6),

8. Dispositif de retenue selon l'une des revendications précédentes, **caractérisé en ce que** les pièces de blocage (2, 3) se présentent sous une forme mobile en rotation et l'une des pièces de blocage (2, 3) est montée sur palier rotatif sur le maillon intermédiaire (6), en particulier l'axe de rotation de ladite pièce de blocage (3) coïncide avec l'axe de pivotement (9) du butoir (4).

9. Dispositif de retenue selon l'une des revendications précédentes, **caractérisé en ce que** le butoir (4) est guidé dans son mouvement par rapport à une section solidaire du boîtier.

10. Dispositif de retenue selon la revendication 9, **caractérisé en ce que** le butoir (4) présente une fente longitudinale (10), un trou oblong ou un évidement de matière similaire, à travers lequel le butoir (4) est guidé à un boulon de retenue (11) formant l'axe de rotation (8) de ladite pièce de blocage (2).

11. Dispositif de retenue selon l'une des revendications 5 à 10, **caractérisé en ce que** l'élément d'actionnement (5) est monté sur palier pivotant sur le boîtier (12) du dispositif de retenue (1).

12. Dispositif de retenue selon la revendication 11, **caractérisé en ce que** l'élément d'actionnement (5) se présente sous la forme d'un levier excentrique, par lequel, lors du pivotement depuis une position initiale dans une première position, les pièces de blocage (2, 3) sont amenées l'une vers l'autre dans une position maintenant de manière imperdable le tube à évaser.

13. Dispositif de retenue selon la revendication 12, **caractérisé en ce que** l'élément d'actionnement (5) se présente sous la forme d'un levier excentrique, par lequel, lors du pivotement depuis une position initiale dans une première position, les pièces de blocage (2, 3) sont amenées l'une vers l'autre dans une position maintenant de manière imperdable le tube à évaser.

14. Dispositif de retenue selon l'une des revendications 5 à 13, **caractérisé en ce que** l'élément d'actionnement (5) présente un partie de poignée (14), qui peut être pivotée vers une partie de poignée (15) du boîtier du dispositif de retenue (1).

15. Appareil à évaser (100) pour évaser des extrémités de tubes, avec une dispositif de retenue (1) selon l'une des revendications précédentes.
